# DEMANDE DE BREVET EUROPEEN

(11) **EP 3 120 738 A1**
(43) Date de publication de la demande: **25.01.2017**
(21) Numéro de dépôt: 16178156.2
(22) Date de dépôt: 06.07.2016
(51) Int. Cl.: A47H 1/02, A47H 1/022

(54) **SYSTÈME DE BARRE TÉLESCOPIQUE, DU TYPE BARRE À RIDEAUX**

(30) Priorité: 20.07.2015 FR 1556847
(71) Demandeur: Groupe Adeo, 59790 Ronchin (FR)
(72) Inventeur: GASSION, Antoine, 59800 LILLE (FR); DEVILLERS, Jean-Christophe, 59253 LA GORGUE (FR)
(74) Mandataire: Casalonga

(57) **Abrégé**

Ce système de barre télescopique, du type barre à rideau, est destiné à être fixé entre deux parois parallèles et comprend deux barres (2, 3) coulissantes l'une dans l'autre, un dispositif de blocage (6) en longueur des barres coulissantes et des embouts d'extrémité comprenant des supports extensibles pour le serrage des extrémités des barres contre les parois

## Description

La présente invention concerne, de manière générale, les barres télescopiques, du type barre à rideaux.

Un tel système de barre est destiné à venir se fixer entre deux murs parallèles ou, de manière générale, entre deux parois parallèles et ce, pour divers types d'applications.

Il peut notamment s'agir de la fixation entre deux murs ou parois de barres à rideaux pour l'habillage de fenêtres ou de portes, pour le montage de rideaux de douche, pour la séparation de pièces ou pour la fermeture de divers types d'espaces ou de cabines.

Par rideau, on entend, dans le cadre de la description, tout type de tenture ou de panneau susceptible de venir se monter sur une barre.

Le montage de barres à rideaux entre deux murs ou, de manière générale, entre deux supports, nécessite généralement de couper les barres à la longueur voulue et de fixer des embouts d'extrémité sur les murs, par vissage, voire par collage.

Ainsi, les barres sont généralement inamovibles et leur montage est contraignant. En tout état de cause, le montage des barres à rideaux dites « entre deux murs » implique la détérioration localisée des murs sur lesquels elles viennent se monter.

Il existe, dans l'état de la technique, des systèmes de barre télescopique entre deux murs comprenant deux barres coulissantes l'une dans l'autre et qui utilisent un ressort de compression qui assure la fixation des barres entre les murs sous l'effet de l'effort engendré par le ressort.

Ce type de barre nécessite également une opération de découpe des barres coulissantes à la longueur voulue en raison du fait que le débattement procuré par le ressort n'est pas suffisant pour l'adaptation de la longueur de la barre télescopique à la distance séparant les deux murs. En outre, l'effort de compression engendré par le ressort peut être insuffisant.

Le but de l'invention est donc de pallier ces divers inconvénients et de proposer un système de barre télescopique particulièrement aisé à monter, qui assure une fixation efficace de la barre sur les murs et ce, dans un agencement attractif pour l'utilisateur final. En outre, l'invention propose un tel système de barre qui n'altère pas le support est qui puisse être monté de manière amovible entre deux murs.

L'invention a donc pour objet un système de barre télescopique, du type barre à rideau, qui est destiné à être fixé entre deux parois parallèles et comprenant deux barres coulissantes l'une dans l'autre.

Ce système de barre comporte un dispositif de blocage des barres pour le blocage en longueur des barres coulissantes et des embouts d'extrémité comprenant des supports extensibles pour le serrage des extrémités des barres contre les parois.

Selon une autre caractéristique du système de barre télescopique, les supports extensibles comprennent chacun une vis de serrage montée sur une tête décorative d'extrémité et un insert fileté apte à coopérer avec la vis de serrage et venant se monter dans une extrémité d'une barre.

La vis de serrage comporte avantageusement une tige filetée coopérant avec l'insert fileté et une tête d'extrémité comprenant des reliefs s'insérant dans un anneau de fixation doté de reliefs complémentaires et solidarisé en rotation avec la tête décorative.

De préférence, les embouts d'extrémités comportent chacun une ventouse montée sur la tête décorative.

Avantageusement, la ventouse est montée en rotation sur un support de ventouse solidarisé en rotation avec la tête décorative.

Selon une autre caractéristique du système de barre télescopique, le dispositif de blocage comporte un insert de blocage comprenant une première extrémité solidarisée en rotation avec l'une de barres coulissantes et une deuxième extrémité comprenant une vis filetée tronconique et un insert expansible s'insérant dans l'autre barre et comprenant un filetage interne tronconique.

Dans un mode de réalisation, l'insert de blocage et l'insert expansible comportent des passages coaxiaux respectifs dans lesquels s'insère une vis de serrage de l'insert de blocage dans ladite barre.

La première extrémité de l'insert de blocage peut comporter une tête cylindrique fendue dans laquelle s'insère un écrou tronconique coopérant avec la vis de serrage.

Dans un mode de réalisation, l'insert expansible comporte une pièce cylindrique comportant une fente radiale débouchante et un ensemble de fentes radiales non débouchantes.

On pourra prévoir en outre un espaceur cylindrique creux s'insérant entre la vis filetée tronconique et l'insert de blocage et un épaulement d'extrémité pratiqué dans la pièce cylindrique.

D'autres buts, caractéristiques et avantages de l'invention apparaîtront à la lecture de la description suivante, donnée uniquement à titre d'exemple non limitatif, et faite en référence aux dessins annexés sur lesquels :
- la figure 1 est une vue schématique d'un système de barres télescopiques conformes à l'invention ;
- la figure 2 est une vue en perspective du dispositif de blocage des barres ;
- la figure 3 est une vue en coupe de l'insert expansible du dispositif de blocage de la figure 2 ;
- la figure 4 est une vue en coupe de l'écrou tronconique du dispositif de blocage de la figure 2 ;
- les figures 5A, 5B, 6A et 6B montrent divers types d'embouts d'extrémité venant se monter sur une extrémité des barres coulissantes ;
- la figure 7 est une vue en perspective éclatée des embouts d'extrémités montrant les supports extensibles ; et
- la figure 8 est une vue en coupe de la vis de serrage des supports extensibles visibles sur la figure 7.

On se référera tout d'abord à la figure 1 qui illustre, de manière schématique, la structure générale d'un système de barre télescopique conforme à l'invention, désigné par la référence numérique générale 1.

Comme on le voit, ce système de barre 1 est destiné à venir se fixer entre deux parois parallèles P1 et P2, par exemple entre deux murs parallèles pour constituer une barre de type « entre deux murs ».

Ce système de barre télescopique est ici destiné à supporter un rideau R par l'intermédiaire de l'anneau A.

Le système de barres 1 comporte deux barres 2 et 3 montées coulissantes l'une dans l'autre et comporte ainsi une barre 2 interne de diamètre réduit s'insérant par coulissement dans une barre externe 3 dont le diamètre interne est adapté pour permettre un coulissement aisé de la barre 2.

Le montage du système de barre télescopique sur les parois P1 et P2 s'effectue par l'intermédiaire d'embouts d'extrémités 4 et 5 qui sont chacun montés sur un support extensible.

Le système de barre 1 est complété par un dispositif de blocage des barres qui assure le blocage en longueur des barres coulissantes 2 et 3.

Ainsi, le montage du système de barre télescopique entre les parois P1 et P2 s'effectue en réglant la longueur globale des barres coulissantes 2 et 3 de sorte que la longueur globale du système de barres soit inférieure à la distance séparant les parois P1 et P2 d'une distance correspondant au débattement des supports extensibles puis en actionnant les supports extensibles pour serrer le système de barres entre les parois P1 et P2.

On notera que les supports extensibles et le dispositif de blocage des barres constituent des éléments essentiellement invisibles de sorte qu'ils n'altèrent pas l'esthétique générale de la barre à rideaux.

On se référera maintenant aux figures 2 à 4 qui illustrent la structure générale du dispositif de blocage des barres.

Comme on le voit, le dispositif de blocage, désigné par la référence numérique générale 6, comporte un insert de blocage 7 qui vient s'insérer dans l'une des barres, à savoir dans la barre 2 de plus petit diamètre et un insert expansible 8 qui vient s'insérer dans l'autre barre 3 de plus grand diamètre.

L'insert de blocage 7 comporte ainsi une première extrémité 9 réalisée sous la forme d'une tête cylindrique fendue déformable radialement, qui vient s'insérer dans la barre 2 interne, de diamètre inférieur, un épaulement annulaire 10 qui vient en appui sur le bord périphérique d'extrémité de la barre 2, et une deuxième extrémité 11 réalisée sous la forme d'une vis tronconique sur laquelle vient se visser l'insert expansible 8, avec interposition d'un espaceur 12.

Comme on le voit, le dispositif de blocage comporte en outre un écrou tronconique 13 qui vient se monter dans la tête cylindrique fendue 9 pour provoquer la déformation radiale de cette dernière et provoquer le blocage en rotation de l'insert de blocage par rapport à la barre 2, sous l'action d'une vis de serrage 14.

Ainsi, l'insert de blocage 7, et en particulier la vis tronconique 11, l'espaceur 12 et l'insert expansible 8 comportent des passages respectifs coaxiaux permettant l'insertion de la vis 14.

En se référant également à la figure 3, l'insert expansible 8, qui constitue un écrou expansible radialement, est réalisé sous la forme d'une pièce cylindrique qui comporte intérieurement un filetage tronconique 15 destiné à coopérer avec le filetage tronconique de la vis de blocage 11 et comporte une paroi distale 16 comprenant un passage 17 central pour la vis 14 et qui délimite intérieurement un épaulement constituant une surface d'appui 18 pour l'espaceur 12.

L'écrou expansible 8 comporte en outre un ensemble de fentes permettant sa déformation radiale. Par exemple, l'écrou expansible 8 comporte une fente radiale 19 débouchant radialement vers l'extérieur et s'étendant longitudinalement de part et d'autre de l'écrou 8 ainsi que des fentes 20 et 21 similaires mais non débouchantes.

En référence à la figure 4, l'écrou tronconique 13 comporte une première face 22 de diamètre réduit, inférieur au diamètre interne de la tête cylindrique 9 et, par laquelle elle vient s'insérer dans cette dernière, et une face opposée 23 de diamètre supérieur au diamètre interne de la tête cylindrique 9. Intérieurement, l'écrou tronconique 13 comporte un trou axial taraudé 24 dans lequel vient se visser l'extrémité de la vis 14.

On va maintenant décrire en référence aux figures 5A à 6B et 7 et 8 la structure des embouts d'extrémités et des supports extensibles permettant le montage par serrage de la barre sur les parois P1 et P2.

On notera tout d'abord, en référence aux figures 5A à 6B, que la partie visible des embouts comporte essentiellement une tête décorative 25 qui peut adopter diverses formes générales ou être réalisée à partir de différents matériaux, sans sortir du cadre de l'invention, de sorte que les têtes décoratives 25 visibles sur les figures 5A à 6B ne sont nullement limitatives.

Comme on le voit sur la figure 7, outre la tête décorative 25, les embouts d'extrémités comportent chacun un support extensible 26 par lequel la tête décorative vient se fixer sur chaque barre 2 ou 3.

Le support extensible comporte une vis de serrage 27 comprenant une tête d'extrémité 28 solidarisée en rotation avec la tête décorative et une tige filetée 29, et un insert cylindrique 30 comprenant un trou taraudé axial destiné à coopérer avec la vis de serrage 27 et de diamètre externe correspondant sensiblement au diamètre interne de la barre qui lui correspond pour assujettir l'insert fileté 30 dans la barre.

Par ailleurs, le support extensible 26 comporte un anneau de fixation 31 emmanché à force dans un logement correspondant pratiqué dans la tête décorative 25 pour assurer son blocage en rotation dans cette tête 25.

Comme on le voit, la tête d'extrémité 28 de la vis de serrage 27 comporte des reliefs, ici réalisés sous la forme de rainures axiales, qui s'engagent dans des gorges correspondantes pratiquées intérieurement dans l'anneau de fixation 31 pour assurer le blocage en rotation de la vis de serrage par rapport à la tête décorative.

Les éléments d'extrémité comportent encore chacun une ventouse 32 d'extrémité, réalisée avantageusement en matière plastique souple, permettant de garantir l'adhésion des embouts d'extrémité sur les parois P1 et P2, en particulier lors du montage de l'ensemble.

Comme on le voit, les ventouses d'extrémité sont portées par une base 33 comprenant une tige axiale filetée 34 s'insérant dans un trou 35 pratiqué dans un support de ventouse 36 monté dans la tête décorative 25 en étant bloqué en rotation par rapport à cette dernière.

Comme le montre la figure 8, on pourra prévoir que la vis de serrage 27 comporte un alésage axial 37 taraudé débouchant du côté de la tête 27 et dans lequel s'insère un insert (non représenté) pourvu d'un orifice axial dans lequel vient se visser l'extrémité libre de la tige 34.

Pour effectuer le montage du système de barre télescopique qui vient d'être décrit, il convient en premier lieu de monter l'insert de blocage 7 du dispositif 6 de blocage des barres dans la barre interne 2, en insérant l'écrou tronconique 13 dans la première extrémité 9 de l'insert de blocage, en positionnant l'insert expansible 8 sur la vis tronconique 11 puis en vissant la vis 14 dans le filetage 24 de l'écrou tronconique de manière à déformer radialement la tête cylindrique fendue 9 et provoquer le blocage en rotation du dispositif de blocage des barres par rapport à la barre interne 2.

On insère ensuite la barre 2 par coulissement dans la barre externe 3 en insérant l'insert expansible 8 dans la barre 3.

On notera que l'on règlera la position de l'insert expansible 8 dans la vis tronconique 11 de manière à permettre un coulissement de la barre 3 par rapport à la barre 2 tout en procurant un effort de friction entre l'insert expansible 8 et la barre suffisant pour permettre le vissage de l'insert 8 par rapport à l'insert de blocage 7 lors de la rotation des barres 2 et 3 l'une par rapport à l'autre.

Après cette phase d'assemblage préalable, on positionne le système de barres télescopiques doté des embouts d'extrémités 4 et 5 sur les parois P1 et P2. Pour ce faire, on règle la longueur des barres 2 et 3 à une longueur inférieure à la distance séparant les parois P1 et P2 d'une grandeur correspondant à la plage de réglage des supports extensibles.

On bloque ensuite en rotation les barres 2 et 3 en tournant la barre 3 par rapport à la barre 2 pour provoquer de la sorte l'expansion de l'insert 8 lors de son vissage sur la vis tronconique 11.

On fait ensuite tourner les têtes décoratives pour provoquer dès lors la rotation de la vis de serrage 27 par rapport à l'insert fileté 30 inséré à l'extrémité des barres de manière à provoquer l'extension des supports extensibles 26 et appliquer par serrage les embouts d'extrémités contre les parois P1 et P2.

## Revendications

1. Système de barre télescopique, du type barre à rideau, ledit système de barre étant destiné à être fixé entre deux parois parallèles (P1, P2) et comprenant deux barres coulissantes (2, 3) l'une dans l'autre, **caractérisé en ce qu'**il comporte un dispositif de blocage (6) en longueur des barres coulissantes et des embouts d'extrémité (4, 5) comprenant des supports extensibles (26) pour le serrage des extrémités des barres contre les parois.

2. Système de barre selon la revendication 1, dans lequel les supports extensibles (26) comportent chacun une vis de serrage (27) montée sur une tête décorative (25) d'extrémité et un insert fileté (30) apte à coopérer avec la vis de serrage et venant se monter dans une extrémité d'une barre.

3. Système de barre selon la revendication 2, dans lequel la vis de serrage (27) comporte une tige filetée (29) et une tête d'extrémité (28) comprenant des reliefs s'insérant dans un anneau de fixation (31) doté de reliefs complémentaires et solidarisé en rotation avec la tête décorative (25).

4. Système de barre selon l'une des revendications 2 et 3, dans lequel les embouts d'extrémité comportent chacun une ventouse (32) montée sur la tête décorative.

5. Système de barre selon la revendication 4, dans lequel la ventouse (32) est montée à rotation sur un support de ventouse (36) solidarisé en rotation avec la tête décorative.

6. Système de barre selon l'une quelconque des revendications 1 à 5, dans lequel le dispositif de blocage comporte un insert de blocage (7) comprenant une première extrémité (9) solidarisée en rotation avec l'une des barres coulissantes et une deuxième extrémité (11) comprenant une vis filetée tronconique et un insert expansible (8) s'insérant dans l'autre barre et comprenant un filetage interne tronconique (15).

7. Système de barre selon la revendication 6, dans lequel l'insert de blocage et l'insert expansible comportent des passages coaxiaux respectifs dans lesquels s'insère une vis (14) de serrage de l'insert de blocage dans ladite barre.

8. Système de barre selon la revendication 7, dans lequel la première extrémité de l'insert de blocage comporte une tête cylindrique fendue dans laquelle s'insère un écrou tronconique (13) coopérant avec la vis de serrage.

9. Système de barre selon l'une quelconque des revendications 6 à 8, dans lequel l'insert expansible comporte une pièce cylindrique comportant une fente radiale débouchante (19) et un ensemble de fentes radiales non débouchantes (20, 21).

10. Système de barre selon la revendication 9, comprenant en outre un espaceur (12) cylindrique creux s'insérant entre la vis filetée tronconique de l'insert de blocage et un épaulement d'extrémité pratiqué dans la pièce cylindrique.
